# EUROPÄISCHE PATENTSCHRIFT

(11) **EP 2 853 170 B1**
(45) Veröffentlichungstag und Bekanntmachung des Hinweises auf die Patenterteilung: **18.11.2015**
(21) Anmeldenummer: 13186126.2
(22) Anmeldetag: 26.09.2013
(51) Int. Cl.: A44C 17/04

(54) **Kunststoffkörper und Verfahren zum Einfügen eines Schmucksteines in einen Kunststoffkörper**
Plastic body and method for inserting a decorative stone into a plastic body
Corps en matière synthétique et procédé d'introduction d'une pierre décorative dans un corps en matière synthétique

(43) Veröffentlichungstag der Anmeldung: 01.04.2015
(73) Patentinhaber: Dr. Stoffel, Kai Konstantin, 6020 Innsbruck (AT)
(72) Erfinder: STOFFEL, Kai Konstantin Dr., 6020 Innsbruck (AT); MANDLER, Johannes, 6020 Innsbruck (AT)
(74) Vertreter: Wunderlich, Rainer

(56) Entgegenhaltungen:
- DE-U1-202008 010 798
- FR-A- 1 120 802
- FR-A1- 2 620 911
- GB-A- 2 079 140

## Beschreibung

Die Erfindung betrifft einen Kunststoffkörper aus einem Kunststoffmaterial, in welches mindestens ein Schmuckstein unter Materialverdrängung thermisch eingefügt ist, gemäß dem Oberbegriff des Anspruchs 1.

Die Erfindung betrifft weiterhin ein Verfahren zum Einfügen eines Schmucksteines in einen Kunststoffkörper aus einem Kunststoffmaterial, gemäß dem Anspruch 8.

Ein gattungsgemäßer Stand der Technik ist aus der FR 1 120 802 A bekannt. Ein Schmuckstein wird in einen Kunststoffkörper eingepresst, wobei ein ringförmiger Wulst als Fassung gebildet wird.

Es ist bekannt, Schmucksteine als Dekor auf Kunststoff-Werkstücken aufzubringen. Durch ein Schmuckstein-Dekor kann die Wertigkeit eines solchen Gegenstandes erheblich gesteigert werden. Aus der DE 38 20 250 A1 oder der DE 41 04 337 A1 sind verschiedene Verfahren bekannt, bei welchen Schmucksteine mittels einer besonderen Verbindungsschicht in Ausnehmungen eines Werkstückes eingebracht und darin gehalten werden. Die Verwendung separater Verbindungsschichten ist fertigungstechnisch aufwändig, wobei zudem die Verbindungsschicht den optischen Eindruck der Werkstückoberfläche beeinträchtigen kann.

Aus der DE 201 12 975 U1 oder der DE 100 35 158 A1 sind Fassungen für Schmucksteine bekannt, welche ein separates umgreifendes Halteelement aufweisen. Auch diese Halterungen sind fertigungstechnisch aufwändig und können den optischen Eindruck des Schmucksteines und des damit dekorierten Gegenstandes beeinträchtigen.

Eine weitere Schmucksteineinfassung aus Metall ist der GB 2 079 140 A zu entnemen.

Aus der DE 1 079 872 geht ein Kunststoffkörper hervor, bei welchem erhitzte Schmucksteine in das thermoplastische Kunstharz des Trägerwerkstückes eingedrückt sind. Zur verbesserten Verbindung wird gelehrt, an dem Schmuckstein eine Belagsschicht vorzusehen, welche beim Einfügen eine feste Verbindung zu dem Werkstück bildet. Das Aufbringen einer solchen Klebeschicht ist aufwändig.

Zudem sind Klebebeschichtungen abhängig von den Umgebungsbedingungen Alterungsprozessen unterworfen, welche zu einer Schwächung der Klebeverbindung führen und die Gefahr eines Lösens des Schmucksteines bedingen. Bei einem Dekor mit einer Vielzahl von Schmucksteinen wird schon das Fehlen eines Schmucksteines als störend empfunden, wodurch die Wertigkeit des dekorierten Gegenstandes Schaden nimmt.

Der Erfindung liegt die **Aufgabe** zugrunde, einen Kunststoffkörper sowie ein Verfahren zum Einfügen eines Schmucksteines in einen Kunststoffkörper anzugeben, welche eine einfache Herstellung sowie eine zuverlässige Verbindung zwischen dem Schmuckstein und dem Kunststoffkörper erlauben und zugleich die optische Wirkung des Schmucksteines besonders gut zur Geltung kommt.

Die Erfindung wird zum einen durch einen Kunststoffkörper mit den Merkmalen des Anspruchs 1 und zum anderen durch ein Verfahren mit den Merkmalen des Anspruchs 8 gelöst. Bevorzugte Ausführungsformen der Erfindung sind in den jeweils abhängigen Ansprüchen angegeben.

Bei dem erfindungsgemäßen Kunststoffkörper ist vorgesehen, dass aus dem verdrängten Kunststoffmaterial um den Schmuckstein eine ringförmige Fassung gebildet ist, durch welche der Schmuckstein zumindest formschlüssig gehalten ist und welche entlang ihrer Oberseite eine umlaufende Kontur mit Erhebungen und Vertiefungen aufweist.

Ein erster Aspekt der Erfindung besteht darin, den Schmuckstein unter Druck- und Temperatureinwirkung in das Kunststoffmaterial einzufügen, wobei durch das verdrängte Kunststoffmaterial eine ringförmige Fassung zum formschlüssigen Halten des Schmucksteines gebildet ist. Der Schmuckstein wird also mechanisch durch ein Umgreifen an dem Kunststoffkörper gehalten. Dabei ist die ringförmige Fassung einstückig mit dem Kunststoffkörper ausgebildet. So kann der Schmuckstein ohne eine zusätzliche Klebeschicht zuverlässig auch für einen langen Zeitraum am Kunststoffkörper befestigt. In bestimmten Fällen kann aber auch eine zusätzliche Klebeschicht mitvorgesehen sein.

tion unterstützt und die Wahrnehmbarkeit der Fassung weiter reduziert. Somit kommt ein Schmuckstein an dem Kunststoffkörper bei einer sicheren und zuverlässigen Befestigung besonders gut zur Geltung.

Ein besonders harmonischer Gesamteindruck wird nach der Erfindung dadurch erreicht, dass die umlaufende Kontur als eine gleichmäßige Wellen- oder Bogenkontur ausgebildet ist.

Dies kann nach einer weiteren Ausführungsvariante der Erfindung insbesondere dadurch erreicht werden, dass die Anzahl der Erhebungen und Eintiefungen auf eine Anzahl der Facetten des Schmucksteines abgestimmt ist. Der Schmuckstein kann dabei nahezu jeden beliebigen Schliff, insbesondere einen Brillantschliff, aufweisen. Grundsätzlich kann der Schmuckstein im Sinne der Erfindung jeder beliebige Edelstein- oder Halbedelstein sein. Insbesondere können die Schmucksteine sogenannte "Imitatsteine" sein, welche etwa aus einem Zirkoniamaterial, einem Glasmaterial oder einem anderen thermisch festem Dekormaterial gefertigt sind.

Für ein besonders stabiles Einfügen des Schmucksteines ist es nach einer Ausführungsvariante der Erfindung vorteilhaft, dass der Schmuckstein mit einem konischen Einfügefuß versehen ist. Der Einfügefuß kann als ein Unterteil des Schmucksteines ebenfalls mit einem Schliff versehen sein, dessen Facetten zur Lichtreflektion des Schmucksteines insgesamt beitragen.

Zur Ausbildung einer definierten Kontur an der ringförmigen Fassung ist es grundsätzlich vorgesehen, dass die Kontur der Fassung mittels eines Formwerkzeuges nachträglich eingeformt wird. Insbesondere kann über einen ringförmigen Prägestempel die gewünschte Kontur in das noch plastisch verformbare Kunststoffmaterial eingeprägt werden.

Eine besonders vorteilhafte Ausführungsform der Erfindung besteht darin, dass die Kontur ausschließlich beim Einfügen des Schmucksteins ausgebildet wird. Durch eine entsprechende Ausgestaltung des Einfügefußes und einer entsprechenden Einstellung der Einfügebedingungen in Abhängigkeit des verwendeten Materiales kann eine Ausbildung der Wellen- oder bogenförmigen Kontur beim Einfügen oder Einpressen des Schmucksteines in den Kunststoffkörper erreicht werden. Durch diese Konturierung beim definierten Verdrängen des Kunststoffmateriales wird eine besonders gleichmäßige Oberfläche geschaffen, was die Lichtreflektionswirkung unterstützt. Maßgeblich für eine Ausbildung der Kontur beim Einfügen ist ein bestimmtes Geschwindigkeitsprofil, unter Berücksichtigung von Druck und Temperatur bei der Einfügebewegung, um eine gleichmäßige Materialverdrängung um den Schmuckstein zu bewirken.

Die Ausbildung der Kontur hängt grundsätzlich vom Schliff und der Anzahl der Facetten des einzufügenden Schmucksteines ab. Ein besonders harmonischer Gesamteindruck von Schmuckstein und umgebender Fassung wird gemäß einer bevorzugten Ausgestaltung der Erfindung dadurch erreicht, dass ein Höhenunterschied zwischen den Erhebungen und den Eintiefungen der Kontur zwischen 0,05 mm und 1 mm, vorzugsweise zwischen 0,1 mm und 0,5 mm beträgt.

Besonders bevorzugt ist es nach der Erfindung, dass die Fassung eine Höhe zwischen 0,2 mm und 2 mm aufweist. Die Breite der Fassung kann ebenfalls zwischen 0,1 mm und 2 mm betragen. Insgesamt wird hierdurch eine besonders zurückhaltende optische Wirkung der ringförmigen Fassung erreicht.

Bei dem erfindungsgemäßen Verfahren zum Einfügen eines Schmucksteines in einen Kunststoffkörper aus einem thermoplastischen Kunststoffmaterial ist vorgesehen, dass der Schmuckstein unter Wärmeeinwirkung in den Kunststoffkörper eingedrückt wird, wobei Kunststoffmaterial plastisch verformt und verdrängt wird, und mit dem verdrängten Kunststoffmaterial um den Schmuckstein eine ringförmige Fassung angeformt wird, durch welche der Schmuckstein zumindest formschlüssig gehalten ist und welche entlang ihrer Oberseite eine umlaufende Kontur mit Erhebungen und Eintiefungen aufweist.

Mit diesem Verfahren kann insbesondere der vorbeschriebene Kunststoffkörper mit mindestens einem Schmuckstein hergestellt werden. Der Kunststoffkörper ist dabei vorzugsweise aus einem thermoplastischen Kunststoffmaterial gefertigt, welches beispielsweise PA, PP, PMMA oder ein anderer Thermoplast sein kann. Es kann aber auch ein Duroplast oder ein Elastomer eingesetzt werden, wobei das Einfügen noch vor einem Aushärten erfolgen kann.

Grundsätzlich ist es möglich, das Kunststoffmaterial direkt auf eine Temperatur zu erwärmen, bei welcher dieses plastisch verformbar ist. Eine bevorzugte Ausführungsvariante der Erfindung besteht darin, dass der Schmuckstein vor dem Einfügen auf eine Temperatur zwischen 150 °C und 400 °C erwärmt wird. Die Temperatur hängt dabei von der Erweichungstemperatur des thermoplastischen Kunststoffmateriales, der Ausgangstemperatur des Kunststoffteiles und dem Wärmeaufnahmevermögen des zu erhitzenden Schmucksteines ab.

Grundsätzlich ist es denkbar, dass die Schmucksteine von Hand in das Kunststoffmaterial eingefügt werden. Allerdings ist hierbei ein Ausbilden einer feinen ringförmigen Fassung für ein zuverlässiges Halten des Schmucksteines schwer möglich. Nach der Erfindung ist es daher bevorzugt, dass ein Einpressstempel mit einem Saugkanal eingesetzt wird, über welchen ein Schmuckstein mittels Unterdruck aufgenommen und zumindest bis zum Beginn des Einfügeschrittes daran gehalten wird. Mit einem derartigen Einpressstempel, welcher händisch oder mittels Handlingseinheit computergesteuert oder handgetrieben positioniert wird, kann ein zuverlässiges reproduzierbares Einfügen des Schmucksteines und Ausbilden der gewünschten Fassung durch Materialverdrängung erreicht werden. Durch das Aufnehmen des Schmucksteines an dem Einpressstempel mittels Unterdruck wird ein zuverlässiges Halten auch sehr kleiner Schmucksteine, welche einen Durchmesser im Bereich von 1 bis 3 mm aufweisen, ebenfalls ermöglicht.

Dabei ist es nach einer weiteren Verfahrensvariante der Erfindung vorteilhaft, dass der Einpressstempel beheizt wird. Insbesondere bei relativ kleinen Schmucksteinen ist somit sichergestellt, dass die Schmucksteine während des Einfügevorgangs eine ausreichende Wärme aufweisen. Ein zuverlässiges Aufschmelzen oder Aufweichen des Kunststoffmateriales und die gewünschte Materialverdrängung mit einem Materialfluss entlang der warmen Seitenflächen des Schmucksteines sind gewährleistet.

Die Erfindung wird nachfolgend anhand eines bevorzugten Ausführungsbeispieles weiter erläutert, welches schematisch in den Zeichnungen dargestellt ist. In den Zeichnungen zeigen:
- Fig. 1:: eine schematische Teilquerschnittsansicht durch einen erfindungsgemäßen Kunststoffkörper mit Schmuckstein;
- Fig. 2:: eine Draufsicht auf den Kunststoffkörper mit Schmuckstein gemäß Fig. 1;
- Fig. 3:: eine ausgeschnittene Querschnittsansicht entlang eines Teiles der ringförmigen Fassung; und
- Fig. 4:: eine Draufsicht auf ein Unterteil des Schmucksteins gemäß Fig. 1.

Gemäß Fig. 1 ist ein Schmuckstein 20 gemäß der Erfindung in einen plattenförmigen Kunststoffkörper 10 thermisch eingefügt. Durch das spanlose Eindringen des erhitzten Schmucksteins 20 in das thermoplastische Kunststoffmaterial des Kunststoffkörpers 10 wird Kunststoffmaterial erweicht und entlang der erhitzten Außenseite des Schmucksteines nach oben zur freien Oberseite des Kunststoffkörpers 10 verdrängt. Gemäß der Erfindung wird aus dem verdrängten Kunststoffmaterial eine ringförmige Fassung 12 ausgebildet, welche insbesondere aus Fig. 2 ersichtlich ist. Die ringförmige Fassung 12 umgreift eine seitliche Kante 22, welche sich kreisringförmig um den Schmuckstein 20 erstreckt und ein Oberteil 21 von einem Unterteil 23 trennt. Das Oberteil 21 und das Unterteil 23 sind mit einem Schliff 24 ausgebildet, durch welchen zahlreiche Facetten 26 an der Oberfläche des Schmucksteins 20 gebildet sind. Das Unterteil 23 ist als ein etwa konisch geformter Einfügefuß 28 gestaltet.

Die ringförmige Fassung 21 umgreift, wie aus Fig. 1 ersichtlich, die ringförmige Kante 22 umlaufend, so dass der Schmuckstein 20 formschlüssig und damit stabil an dem Kunststoffkörper 10 auch ohne eine Klebebefestigung gehalten ist. Zur Unterstützung der Lichtreflektionen und des Lichtspieles des geschliffenen Schmucksteines 20 ist angepasst an den Schliff 24 eine Kontur 16 entlang der ringförmigen Fassung 12 ausgebildet. Diese Kontur 16 ist im dargestellten Ausführungsbeispiel als eine Bogenkontur mit regelmäßigen Erhebungen 17 und dazwischen liegenden Eintiefungen 18 ausgebildet, wie insbesondere Fig. 3 zu entnehmen ist. Im vorliegenden Ausführungsbeispiel sind die Erhebungen 17 und Vertiefungen 18 entsprechend der Anzahl der Schliffkanten zwischen den Facetten 26 angeordnet, welche die ringförmige Kante 22 schneiden.

Insgesamt wird so durch die Erfindung eine schmale und damit wenig auffällige stabile Fassung 12 um den Schmuckstein 20 herum geschaffen. Durch die Konturierung der ringförmigen Fassung 12 wirkt die ringförmige Fassung weniger störend und kann sogar das Lichtspiel des Schmucksteines 20 unterstützen.

## Patentansprüche

1. Kunststoffkörper aus einem Kunststoffmaterial, in welches mindestens ein Schmuckstein (20) unter Materialverdrängung thermisch eingefügt ist,
aus dem verdrängten Kunststoffmaterial um den Schmuckstein (20) eine ringförmige Fassung (12) gebildet ist, durch welche der Schmuckstein (20) zumindest formschlüssig gehalten ist,
**dadurch gekennzeichnet,**
**dass** die Fassung (12) entlang ihrer Oberseite eine umlaufende Kontur (16) mit Erhebungen (17) und Eintiefungen (18) aufweist und
**dass** die umlaufende Kontur (16) als eine gleichmäßige Wellen- oder Bogenkontur ausgebildet ist.

2. Kunststoffkörper nach Anspruch 1,
**dadurch gekennzeichnet,**
**dass** eine seitlich vorspringende Kante (22) des Schmucksteines (20) durch die ringförmige Fassung (12) umlaufend umgriffen ist.

3. Kunststoffkörper nach Anspruch 1 oder 2,
**dadurch gekennzeichnet,**
**dass** die umlaufende Kontur (16) der Fassung (12) auf einen Schliff (24) des Schmucksteines (20) abgestimmt ist.

4. Kunststoffkörper nach einem der Ansprüche 1 bis 3,
**dadurch gekennzeichnet,**
**dass** die Anzahl der Erhebungen (17) und Eintiefungen (18) auf eine Anzahl der Facetten (26) des Schmucksteines abgestimmt ist.

5. Kunststoffkörper nach einem der Ansprüche 1 bis 4,
**dadurch gekennzeichnet,**
**dass** der Schmuckstein (20) mit einem konischen Einfügefuß (28) versehen ist.

6. Kunststoffkörper nach einem der Ansprüche 1 bis 5,
**dadurch gekennzeichnet,**
**dass** ein Höhenunterschied zwischen den Erhebungen (17) und den Eintiefungen (18) der Kontur (16) zwischen 0,05 mm und 1 mm, vorzugsweise zwischen 0,1 mm und 0,5 mm beträgt.

7. Kunststoffkörper nach einem der Ansprüche 1 bis 6,
**dadurch gekennzeichnet,**
**dass** die Fassung (12) eine Höhe zwischen 0,2 mm und 2 mm aufweist.

8. Verfahren zum Einfügen eines Schmucksteins (20) in einen Kunststoffkörper (10) aus einem Kunststoffmaterial, bei dem
- der Schmuckstein (20) unter Wärmeeinwirkung in den Kunststoffkörper (10) eingedrückt wird, wobei Kunststoffmaterial plastisch verformt und verdrängt wird, und
- mit dem verdrängten Kunststoffmaterial um den Schmuckstein (20) eine ringförmige Fassung (12) angeformt wird, durch welche der Schmuckstein (20) zumindest formschlüssig gehalten ist,
**dadurch gekennzeichnet,**
- **dass** die Fassung (12) entlang ihrer Oberseite mit einer umlaufenden Kontur (16) mit Erhebungen (17) und Eintiefungen (18) ausgebildet wird und
- **dass** die umlaufende Kontur (16) als eine gleichmäßige Wellen- oder Bogenkontur ausgebildet wird

9. Verfahren nach Anspruch 8,
**dadurch gekennzeichnet,**
**dass** der Schmuckstein (20) vor dem Einfügen auf eine Temperatur zwischen 150°C und 400°C erwärmt wird.

10. Verfahren nach Anspruch 8 oder 9,
**dadurch gekennzeichnet,**
**dass** ein Einpressstempel mit einem Saugkanal eingesetzt wird, über welchen ein Schmuckstein (20) mittels Unterdruck aufgenommen und zumindest bis zum Beginn des Einfügeschrittes daran gehalten wird.

11. Verfahren nach Anspruch 10,
**dadurch gekennzeichnet,**
**dass** der Einpressstempel beheizt wird.

12. Verfahren nach einem der Ansprüche 8 bis 11,
**dadurch gekennzeichnet,**
**dass** die Kontur (16) der Fassung (12) mittels eines Formwerkzeuges nachträglich eingeformt wird.

13. Verfahren nach einem der Ansprüche 8 bis 11,
**dadurch gekennzeichnet,**
**dass** die Kontur (16) ausschließlich beim Einfügen des Schmucksteins (20) ausgebildet wird.

## Claims

1. Plastic body consisting of a plastic material, into which at least one gemstone_(20) is inserted thermally through material displacement,
out of the displaced plastic material an annular setting (12) is formed around the gemstone (20), through which the gemstone (20) is at least held in a form-closed manner,
**characterized in that**
along its upper side the setting (12) has a circumferential contour (16) with elevations (17) and depressions (18) and
**in that** the circumferential contour (16) is designed as a uniform wavy or curved contour.

2. Plastic body according to claim 1,
**characterized in that**
a laterally projecting edge (22) of the gemstone (20) is clasped circumferentially by the annular setting (12).

3. Plastic body according to claim 1 or 2,
**characterized in that**
the circumferential contour (16) of the setting (12) matches a cut (24) of the gemstone (20).

4. Plastic body according to any one of claims 1 to 3,
**characterized in that**
the number of elevations (17) and depressions (18) matches a number of facets (26) of the gemstone.

5. Plastic body according to any one of claims 1 to 4,
**characterized in that**
the gemstone (20) is provided with a conical insertion base (28).

6. Plastic body according to any one of claims 1 to 5,
**characterized in that**
a height difference between the elevations (17) and the depressions (18) of the contour (16) ranges between 0.05 mm and 1 mm, preferably between 0.1 mm and 0.5 mm.

7. Plastic body according to any one of claims 1 to 6,
**characterized in that**
the setting (12) has a height of between 0.2 mm and 2 mm.

8. Method for inserting a gemstone (20) into a plastic body (10) consisting of a plastic material, in which
- the gemstone (20) is pressed under the effect of heat into the plastic body (10), whereby plastic material is plastically deformed and displaced, and
- with the displaced plastic material an annular setting (12) is molded around the gemstone (20), through which the gemstone (20) is at least held in a form-closed manner,
**characterized in that**
- along its upper side the setting (12) is designed with a circumferential contour (16) with elevations (17) and depressions (18) and
- **in that** the circumferential contour (16) is designed as a uniform wavy or curved contour.

9. Method according to claim 8,
**characterized in that**
before insertion the gemstone (20) is heated to a temperature ranging between 150 °C and 400 °C.

10. Method according to claim 8 or 9,
**characterized in that**
a press-in die with a suction channel is used, by which a gemstone (20) is received by means of low pressure and held thereon at least until the beginning of the insertion step.

11. Method according to claim 10,
**characterized in that**
the press-in die is heated.

12. Method according to any one of claims 8 to 11,
**characterized in that**
the contour (16) of the setting (12) is molded subsequently by means of a molding tool.

13. Method according to any one of claims 8 to 11,
**characterized in that**
the contour (16) is designed solely during insertion of the gemstone (20).

## Revendications

1. Corps en matière synthétique réalisé en matière synthétique, dans lequel au moins une pierre ornementale (20) est insérée par déplacement de matière par voie thermique,
une monture annulaire (12) étant formée, à partir de la matière synthétique déplacée, autour de la pierre ornementale (20), monture grâce à laquelle la pierre ornementale (20) est maintenue au moins par assemblage de forme, **caractérisé :**
**en ce que** la monture (12) comprend, le long de sa partie supérieure, un contour périphérique (16) avec des parties en élévation (17) et des parties en évidement (18), et
**en ce que** le contour périphérique (16) est un contour uniformément formé d'ondes ou d'arcs.

2. Corps en matière synthétique selon la revendication 1,
**caractérisé :**
**en ce qu'**un bord (22) de la pierre ornementale (20), faisant saillie latéralement, est entouré sur tout le pourtour par la monture annulaire (12).

3. Corps en matière synthétique selon la revendication 1 ou 2,
**caractérisé :**
**en ce que** le contour périphérique (16) de la monture (12) est accordé à une coupe (24) de la pierre ornementale (20).

4. Corps en matière synthétique selon une des revendications 1 à 3,
**caractérisé :**
**en ce que** le nombre des parties en élévation (17) et des parties en évidement (18) est accordé à un nombre de facettes (26) de la pierre ornementale.

5. Corps en matière synthétique selon une des revendications 1 à 4,
**caractérisé :**
**en ce que** la pierre ornementale (20) est dotée d'une base d'insertion (28) de forme conique.

6. Corps en matière synthétique selon une des revendications 1 à 5,
**caractérisé :**
**en ce qu'**une différence de hauteur entre les parties en élévation (17) et les parties en évidement (18) du contour (16) est comprise entre 0,05 mm et 1 mm, et de préférence entre 0,1 mm et 0,5 mm.

7. Corps en matière synthétique selon une des revendications 1 à 6,
**caractérisé :**
**en ce que** la monture (12) a une hauteur comprise entre 0,2 mm et 2 mm.

8. Procédé d'insertion d'une pierre ornementale (20) dans un corps en matière synthétique (10) réalisé en matière synthétique, selon lequel :
- la pierre ornementale (20) est enfoncée par pression dans le corps en matière synthétique (10) sous l'action de la chaleur, la matière synthétique étant ainsi déformée de manière plastique et déplacée, et
- on forme autour de la pierre ornementale (20), avec la matière synthétique déplacée, une monture annulaire (12), grâce à laquelle la pierre ornementale (20) est maintenue au moins par assemblage de forme,
**caractérisé :**
- **en ce que** la monture (12) est formée, le long de sa partie supérieure, d'un contour périphérique (16) avec des parties en élévation (17) et des parties en évidement (18), et
- **en ce que** le contour périphérique (16) est un contour uniformément formé d'ondes ou d'arcs.

9. Procédé selon la revendication 8,
**caractérisé :**
**en ce que** la pierre ornementale (20) est chauffée, avant l'insertion, à une température comprise entre 150 °C et 400 °C.

10. Procédé selon la revendication 8 ou 9,
**caractérisé :**
**en ce qu'**on utilise une matrice d'insertion avec un canal d'aspiration, par l'intermédiaire duquel une pierre ornementale (20) est captée par dépression et y est maintenue au moins jusqu'au début de l'étape d'insertion.

11. Procédé selon la revendication 10,
**caractérisé :**
**en ce que** la matrice d'insertion est chauffée.

12. Procédé selon l'une des revendications 8 à 11,
**caractérisé :**
**en ce que** le contour (16) de la monture (12) est mis en forme ultérieurement au moyen d'un outil de formage.

13. Procédé selon l'une des revendications 8 à 11,
**caractérisé :**
**en ce que** le contour (16) est formé seulement lors de l'insertion de la pierre ornementale (20).
